# DEMANDE DE BREVET EUROPEEN

(11) **EP 1 008 947 A1**
(43) Date de publication de la demande: **14.06.2000**
(21) Numéro de dépôt: 99403069.0
(22) Date de dépôt: 08.12.1999
(51) Int. Cl.: G06F 17/60

(54) **Procédé de mise en oeuvre d'une unité de service de trafic air**

(30) Priorité: 11.12.1998 FR 9815690
(71) Demandeur: Aerospatiale Matra, 75116 Paris (FR)
(72) Inventeur: Delseny, Hervé, 31470 Fonsorbes (FR); De Viguerie, Serge, 31000 Toulouse (FR); Randimbivololona, Famantanantsoa, 31300 Toulouse (FR); Souyris, Jean, 81220 Damiatte (FR)
(74) Mandataire: Des Termes, Monique

(57) **Abrégé**

L'invention concerne un procédé de mise en oeuvre de l'unité de service de trafic air (ATSU) qui gère les liaisons entre certains équipements avion et les moyens de communications sol/bord, et dont le système d'exploitation (OS) gère les entrées/sorties, l'utilisation des ressources logicielles et matérielles, l'enchaînement et le cadencement des applications, qui sont des programmes réalisant des fonctionnalités du système avion, dans lequel on utilise des mécanismes de découpage de la mémoire, et des mécanismes de découpage de l'unité centrale ; dans lequel on filtre les appels au système d'exploitation de manière à interdire auxdites applications de type AOC (Airline Operational Communication) de perturber le fonctionnement de ladite unité de service de trafic air.

## Description

### Domaine technique

La présente invention concerne un procédé de mise en oeuvre d'une unité de service de trafic air.

### Etat de la technique antérieure

Dans les générations d'avions à venir, un nouvel équipement va voir le jour : l'unité de service de trafic air ou ATSU. Cette unité de service de trafic air, telle que décrite dans le document référencé [1] en fin de description, a pour objet de gérer les liaisons entre certains équipements avions (tels le système de gestion de vol (FMS), l'ordinateur de maintenance central (CMC), le système d'alarmes de vol (FWS)...) et les moyens de communication sol/bord (tels que la communication satellite (SatCom), la liaison données HF (HFDL), le système de présentation et d'adressage de communication système (ACARS)...).

La particularité de l'unité de service de trafic air est d'être conçue comme un calculateur classique avec un système d'exploitation, sur lequel s'exécutent des applications. On retrouve ainsi l'architecture classique illustrée sur la figure 1.

Le système d'exploitation 10 gère les entrées/sorties 11, l'utilisation des ressources logicielles 12 et matérielles 13, l'enchaînement et le cadencement des applications 14 : A1....An.

Les ressources logicielles sont l'équivalent de sous-programmes utilisables par les applications et/ou le système d'exploitation (gestions des communications, bibliothèques,...).

Les ressources matérielles comprennent mémoires, bus, registres, processeur, co-processeur...

Les applications sont des programmes réalisant chacun une fonctionnalité du système avion, par exemple la communication de liaison données contrôleur/pilote (CPDLC).

La mission de l'unité de service de trafic air est d'augmenter les capacités opérationnelles de l'avion en automatisant les échanges pilotes/ contrôleurs via l'utilisation de réseaux de communication de données.

L'unité de service de trafic air supporte la base des activités communication et surveillance incluses dans le concept général FANS-CNS/ATM au sein du système ATIMS.

Les principales fonctions fournies par l'unité de service de trafic air sont :
- la gestion du dialogue équipage/contrôleur (CPDLC/AFN) ;
- la surveillance dépendante automatique (ADS) ;
- les fonctions d'exploitation de l'avion (AOC), par exemple modification du plan de vol, rapports de maintenance, ... ;
- l'utilisation du réseau ACARS avant la mise en oeuvre du réseau ATN ;
- le routage ACARS.

Vis-à-vis des objectifs de sécurité, la classification des fonctions offertes par l'unité de service de trafic air ne nécessite pas d'architecture particulière.

Comme illustré sur la figure 2, l'environnement de l'unité de trafic air est constitué de :
- un système 20 d'accès au sous-réseau air/sol ACARS ;
- des systèmes avioniques 21 tels que :
   - système de gestion de vol (FMS),
   - système électronique de vol/gestion d'avion centralisée électronique (EFIS/ ECAM),
   - ordinateur de maintenance central (CMC),
   - système d'avertissement en vol (FWS),
   - imprimante,
   - unité de commande de disque multi-usage (MDDU),
   - horloge ;
- des unités d'affichages (MCDU1, MCDU2, MCDU3,...) ;
- une unité 22 de contrôle de liaison de données et d'affichage.

La figure 3 illustre la structure logicielle de l'unité de service de trafic air avec des logiciels indépendants et avec leurs relations de chargement.

La figure 4 illustre les fonctions de l'unité de service de trafic air avec leur positionnement pour les applications et pour la plate-forme logicielle.

Le calculateur de l'unité de service de trafic air est composé de deux catégories de fonctions :
- les fonctions basiques qui assurent le rôle fonctionnel de ce calculateur ;
- les fonctions de gestion du système qui n'ont pas d'impact sur le rôle fonctionnel du calculateur. Elles sont chargées de remplir les services classiques de tout calculateur embarqué sur avion (maintenance, surveillance, etc...).

Parmi les fonctions basiques on trouve les applications. La terminologie « application » fait référence à un protocole de communication de liaison de données air/sol et à son intégration à bord. Chaque application possède la compétence nécessaire pour le séquencement des traitements différents requis.

Ces applications comprennent :
- Les applications de service de trafic aérien ou ATC qui regroupent :
   - les services de gestion de trafic aérien (ATMS). Ces applications supportent et initialisent les échanges d'informations bord/sol et sol/bord, les communications de liaison données contrôleur/pilote (CPDLC) et la notification de facilité de trafic aérien (AFN) étant incluses ;
   - l'application de surveillance (ADS) qui permet en particulier de donner en permanence la position de l'avion ;
   - les services d'information de vol.
- Les applications de communication opérationnelles compagnie ou AOC.
   Lorsque l'unité de service de trafic air est livrée, la compagnie client peut implémenter des applications qui lui appartiennent, qu'elle a développées elle-même ou fait développer par un tiers. Cette possibilité est très intéressante commercialement, ces applications permettant à ladite compagnie d'exploiter pour ses besoins propres certaines données présentes au niveau de l'avion, qui ne concernent pas le fonctionnement proprement dit de l'avion mais son exploitation en tant qu'outil commercial (durée de certaines parties d'un vol, consommation de carburant, ..). Ces applications, appelées AOC, ne sont pas connues du fabricant de l'unité de service de trafic air.
   L'unité de service de trafic air doit pouvoir accueillir de telles applications AOC développées par des tiers à la demande des compagnies aériennes. Les contraintes associées à une telle exigence se traduisent par une structure d'accueil permettant de :
   - rendre ces différents développements (réalisation, mise au point et support) les plus autonomes possible ;
   - rendre la plate-forme matérielle « transparente » pour le logiciel ;
   - garantir une capacité de traitement à chaque processus (temps unité centrale) ;
   - garantir la non-perturbation d'une application ATC par une application AOC.

Le fabricant de l'unité de service de trafic air doit certifier l'équipement auprès de divers organismes officiels, certifier signifiant : connaître, vérifier et garantir le fonctionnement de l'ensemble dans tous les modes possibles de fonctionnement, y compris des modes dégradés ou lors de défaut de certains de ses éléments. C'est une procédure connue et maîtrisée.

La certification a deux fonctions : une fonction purement administrative qui équivaut à une autorisation d'emploi sur avion commercial et surtout une fonction de garantie de sécurité. La certification permet de garantir que le fonctionnement ou le dysfonctionnement d'un équipement n'aura pas de conséquences inacceptables. Le niveau de dysfonctionnement permis varie suivant le rôle fonctionnel de l'équipement dans l'avion : ainsi l'équipement qui gère les liseuses individuelles des passagers n'est pas soumis aux mêmes contraintes qu'un calculateur de commandes de vol. Le document [2] illustre le fait que le logiciel complet d'un équipement de bord est concerné par la certification.

On a donc un équipement dont le fonctionnement est certifié (connu, vérifié et garanti) sur lequel on peut exécuter une application AOC inconnue. Manifestement, le nouvel ensemble n'est plus celui qui a été certifié. Pour le certifier il faudrait recommencer une procédure de certification pour l'ensemble fabriqué, enrichi de la (ou des) application(s) AOC. Une telle procédure serait beaucoup trop chère. De plus l'avantage commercial de proposer à une compagnie la possibilité d'implémenter ses propres applications disparaîtrait.

Pour minimiser les procédures de certification pour chaque évolution, l'unité de service de trafic air met en oeuvre :
- une conception logicielle modulaire ;
- un concept de plate-forme centrale ;
- des interfaces de haut niveau entre cette plate-forme centrale et les applications ;
- une séparation des applications.

Afin de concentrer les intégration/validation détaillées et la qualification uniquement sur l'application modifiée/ajoutée, le procédé réduit résulte d'une analyse d'impact de modification lorsqu'un nouveau logiciel (sauf les applications AOC) est ajouté.

Une certification initiale de l'unité de service de trafic air couvre, bien sûr, tous les aspects, mais la certification d'une évolution de cette unité de service de trafic air ne doit pas se focaliser sur les nouvelles parties modifiées.

L'invention a pour objet, dans le cas spécifique des applications AOC, de ne nécessiter aucune certification, le logiciel de telles applications étant situé au niveau E (niveau minimum de criticité de pannes vis-à-vis de l'avion), et donc de concilier les deux nécessités : certifier l'équipement dans son ensemble (c'est-à-dire applications AOC comprises) et permettre aux compagnies d'implémenter des applications qui leur sont propres.

### Exposé de l'invention

La présente invention concerne un procédé de mise en oeuvre d'une unité de service de trafic air (ATSU) qui gère les liaisons entre certains équipements avion et les moyens de communication sol/bord, et dont le système d'exploitation (OS) gère les entrées/sorties, l'utilisation des ressources logicielles et matérielles, l'enchaînement et le cadencement des applications, qui sont des programmes réalisant des fonctionnalités du système avion, et dans lequel on utilise des mécanismes de découpage de la mémoire, et des mécanismes de découpage de l'unité centrale, ledit procédé étant caractérisé en ce que l'on filtre les appels au système d'exploitation issus d'applications de communication opérationnelle compagnie aérienne ou AOC de manière à interdire auxdites applications de perturber le fonctionnement de ladite unité de service de trafic air.

Avantageusement le filtrage est réalisé par la méthode Hook. Ce filtrage ne laisse passer que les appels système autorisés.

Dans un mode de réalisation avantageux, un logiciel de contrôle des appels système permet de :
- configurer les filtres dont certaines caractéristiques peuvent être fixées par un processus « super-utilisateur », de l'unité de service de trafic air ;
- filtrer les appels système qui doivent l'être ;
- enregistrer dans une zone spécifique les refus d'exécution d'appels système ;
- fournir, à la demande du processus super-utilisateur de l'unité de service de trafic air, les données stockées sur les rejets d'appels système.

### Brève description des dessins

- La figure 1 illustre la structure de l'unité de service de trafic air ;
- la figure 2 illustre l'environnement de l'unité de service de trafic air ;
- la figure 3 illustre la structure logicielle de l'unité de service de trafic air ;
- la figure 4 illustre les fonctions de l'unité de service de trafic air ;
- la figure 5 illustre le procédé de l'invention.

### Exposé détaillé de modes de réalisation

L'invention concerne un procédé de mise en oeuvre de l'unité de service de trafic air (ATSU) qui gère les liaisons entre certains équipements avion et les moyens de communication sol/bord, et dont le système d'exploitation (OS) gère les entrées/sorties, l'utilisation des ressources logicielles et matérielles, l'enchaînement et le cadencement des applications, qui sont des programmes réalisant des fonctionnalités du système avion.

L'architecture logicielle de l'unité de service de trafic air est basée sur l'utilisation d'un système d'exploitation temps réel qui gère les traitements. Un sous-ensemble logiciel est appliqué sur chaque traitement.

Chaque traitement est protégé des autres traitements par différents mécanismes de protection tels que :
- Un découpage de la mémoire
   Le système d'exploitation utilise une unité de gestion de mémoire (MMU) du microprocesseur de telle manière que deux étapes sont nécessaires pour traduire l'adresse logique du code courant en adresse physique :
   - adresse logique → adresse linéaire au travers d'un mécanisme de segmentation de l'unité de gestion de mémoire ;
   - adresse linéaire → adresse physique au travers d'un mécanisme de pagination de l'unité de gestion de mémoire.

   Durant chacune de ces étapes l'unité de gestion de mémoire réalise une vérification de protection et interdit un accès illégal.
   Le système d'exploitation fournit deux types de découpage :
   - le code utilisateur (non privilégié) ne peut accéder directement le code système d'exploitation ou espace de données. Seul un accès indirect au travers des appels au système d'exploitation est possible ;
   - le code procédé ne peut accéder un autre code procédé ou espace de données.
- Un découpage de l'utilisation de l'unité centrale de traitement.
   Chaque procédé peut être composé de quatre tâches au maximum. Chaque tâche a une priorité inférieure ou égale à la priorité du procédé dont elle est issue. Le système d'exploitation fournit un relevé de priorité préemptif combiné avec une gestion circulaire par niveau de priorité. Ainsi une tâche de bas niveau ne peut empêcher une tâche de niveau supérieur d'utiliser l'unité centrale et une tâche ne peut monopoliser l'unité centrale indéfiniment au détriment d'une tâche ayant la même priorité.

L'invention consiste à filtrer les appels au système d'exploitation issus d'applications de type AOC de manière à interdire auxdites applications de perturber le fonctionnement de l'unité de service de trafic air.

Pour comprendre ce mécanisme de filtrage, on va revenir rapidement sur le fonctionnement du système d'exploitation.

Lorsqu'une application a besoin d'une ressource logicielle ou matérielle, de communiquer avec une autre application ou même de modifier des paramètres du système d'exploitation, elle doit transiter par le système d'exploitation.

De par la conception même du calculateur, de type UNIX par exemple, l'application ne peut pas effectuer ces accès directement : elle effectue des demandes d'accès au système d'exploitation par le biais d'une interruption logicielle paramétrée. Les paramètres définissent le type d'accès souhaité, c'est-à-dire la fonctionnalité appelée.

Le fabricant du système d'exploitation a prévu une possibilité appelée méthode HOOK permettant lors d'un appel système de lancer une procédure juste avant le traitement de l'appel par le système d'exploitation.

Le document [3] donne deux exemples de tests réalisés sur le logiciel ATSU et qui montrent l'effet du filtrage par la procédure HOOK.

Le filtrage des appels est effectué via une procédure dont le principe conduit à créer :
- un mécanisme de procédure HOOK dans le traitement du répartiteur des appels systèmes du système d'exploitation ;
- un logiciel « driver » (code développé par le fabricant pour filtrer les appels au système ; le tableau I donné en fin de description à titre d'exemple liste les 266 appels système ainsi que le type de filtrage associé ; le fabricant proposant, en effet, en standard un noyau configurable par l'utilisateur à l'aide de « stubs », mécanismes qui simulent des appels réels en n'effectuant aucun traitement). Ce logiciel activé par la procédure HOOK, réalise effectivement le filtrage.

Dans la procédure HOOK du répartiteur des appels système, tout appel système active ce répartiteur qui assure le passage dans le contexte du système d'exploitation et réalise l'appel système requis. Ce répartiteur est le point d'entrée dans le système d'exploitation ; c'est donc là que la procédure HOOK d'appel du filtre est disposée.

La procédure HOOK est implémentée juste avant la répartition et consiste à permettre l'activation d'un traitement (assimilable à une partie d'un « driver ») de contrôle du caractère réalisable de l'appel système.

Ce logiciel de contrôle des appels système permet de :
- configurer les filtres dont certaines caractéristiques peuvent être fixées par un processus, dit « super-utilisateur », de l'unité de service de trafic air ;
- filtrer les appels système qui doivent l'être (lettre « H » dans le tableau I) ;
- enregistrer dans une zone spécifique les refus d'exécution d'appels système ;
- fournir, à la demande du processus super-utilisateur de l'unité de service de trafic air, les données stockées sur les rejets d'appels système.

Sachant qu'on ne sait rien du fonctionnement des applications AOC et qu'on ne peut pas les contrôler, l'invention a pour objet un procédé permettant d'empêcher ces applications de perturber le reste du système. On filtre donc tous les échanges applications AOC ↔ système d'exploitation.

Comme illustré sur la figure 5, le procédé de l'invention comprend une procédure filtrant, via la méthode HOOK, les appels du système d'exploitation issus des applications AOC et n'autorisant que celles qui n'ont aucune influence sur ce qui est certifié. Chaque appel système possible est analysé et le risque que son utilisation incontrôlée peut faire courir au système global est déterminé individuellement. Chaque appel système se trouve classé dans une des trois catégories : refusé, accepté sous conditions ou accepté. Lors d'un appel système interdit, la procédure HOOK renvoie un message type, ne rien faire ou même mettre fin au processus appelant.

Le système d'exploitation possède ainsi un nouveau mécanisme qui permet de mettre en place, au niveau utilisateur, une politique de contrôle des appels système, appel par appel.

### REFERENCES

[1] « AIM-FABS The Airbus Interoperable Modular Future Air Navigation System » (Salon du Bourget, mai 1997, Aerospatiale)
[2] « Software Considerations In Airborne Systems And Equipment Certification » (DO-178B/ED-12B, RTCA Inc., décembre 1992, pages 28, 60, 69 et 71)
[3] « Essai SAR OSY001 : Agression sur l'operating system » (LA_2T0_PTV_SA_01C, Aerospatiale, pages 147-153, 1998)

**TABLEAU I**

| N° | Appel | Filtre requis ou contrôle de privilège | Type | Détails d'implémentation |
|---|---|---|---|---|
| 0 | aucun | interdit | H | faux |
| 1 | reboot | | | |
| 2 | fork | l'utilisateur appelant doit être « root » (administrateur) | H^{a} | uid==0 |
| 3 | (aucun)^{b} | interdit | H | faux |
| 4 | sbrk | | | |
| 5 | Isbrk | | | |
| 6 | sethostname | l'utilisateur appelant doit être root | H | uid==0 |
| 7 | gesthostname | l'utilisateur appelant doit être root | H | uid==0 |
| 8 | kill | | | |
| 9 | _exit | | | |
| 10 | getitimer | | | |
| 11 | setitimer | | | |
| 12 | wait3 | | | |
| 13 | wait | | | |
| 14 | setpriority | l'utilisateur appelant doit être root ou la priorité demandée inférieure à la priorité maximale définie pour le processus | H | (uid==0)\| (newprio⇐priolim) |
| 15 | getpriority | | | |
| 16 | getpid | | | |
| 17 | getppid | | | |
| 18 | sigvec | | | |
| 19 | sigblock | | | |
| 20 | sigsetmask | | | |
| 21 | sigpause | | | |
| 22 | killpg | | | |
| 23 | read | | | |
| 24 | iocti | | | |
| 25 | Iseek | | | |
| 26 | write | | | |
| 27 | close | | | |
| 28 | open | | | |
| 29 | getrusage | | | |
| 30 | (aucun)^{c} | interdit | H | faux |
| 31 | sync | | | |
| 32 | mkdir | | | |
| 33 | mknod | l'utilisateur appelant doit être root | H | uid==0 |
| 34 | execve | | | |
| 35 | dup2 | | | |
| 36 | dup | | | |
| 37 | pipe | | | |
| 38 | stat | | | |
| 39 | Istat | | | |
| 40 | fstat | | | |
| 41 | chdir | | | |
| 42 | chmod | | | |
| 43 | fchmod | | | |
| 44 | link | | | |
| 45 | unlink | | | |
| 46 | chroot | | | |
| 47 | fcntl | | | |
| 48 | getdtablesize | | | |
| 49 | fsync | | | |
| 50 | getpgrp | | | |
| 51 | setpgrp | | | |
| 52 | readlink | | | |
| 53 | access | | | |
| 54 | getuid | | | |
| 55 | gettimeofday | | | |
| 56 | umask | | | |
| 57 | settimeofday | | | |
| 58 | rmdir | | | |
| 59 | rename | | | |
| 60 | symlink | | | |
| 61 | mount | | | |
| 62 | unmount | | | |
| 63 | sem_get | interdit | H | faux |
| 64 | sem_count | interdit | H | faux |
| 65 | sem_wait | interdit | H | faux |
| 66 | sem_signal | interdit | H | faux |
| 67 | sem_nsignal | interdit | H | faux |
| 68 | sem_reset | interdit | H | faux |
| 69 | sem_delete | interdit | H | faux |
| 70 | smem_create | Seul l'utilisateur root a le droit de créer des mémoires partagées mappées sur un espace physique. Les autres utilisateurs n'ont accès qu'à des mémoires dont le nom logique et le mode d'accès sont spécifiés dans une table. Le mode d'accès dépend de l'utilisateur, et du ou des groupes auxquels il appartient | H | (uid==0)\| (name in table && (uid==owneruid&& umode!=0)\|(ownergid in group(process) && gmode!=0)\|(omode!=0)) |
| 71 | sem_get | Seul l'utilisateur root a le droit de créer des mémoires partagées. Les | H | (uid==0)\| (name in table && |
| | | autres utilisateurs n'ont accès qu'à des mémoires dont le nom logique et le mode d'accès sont spécifiés dans une table. Le mode d'accès dépend de l'utilisateur, et du ou des groupes auxquels il appartient. | | (uid==owneruid&& umode!=0 )\|(ownergid in group(process) && gmode!=0)\|(omode!=0)) |
| 72 | smem_remove | l'utilisateur appelant doit être root | H | uid==0 |
| 73 | info | | | |
| 74 | flock | interdit | H | faux |
| 75 | chcdev | | | |
| 76 | dr_install | | | |
| 77 | dr_uninstall | | | |
| 78 | cdv_install | | | |
| 79 | cdv_uninstall | | | |
| 80 | select | | | |
| 81 | getpagesize | | | |
| 82 | getrlimit | | | |
| 83 | setrlimit^{d} | | | |
| 84 | bdv_install | | | |
| 85 | bdv_uninstall | | | |
| 86 | setreuid | | | |
| 87 | brk | | | |
| 88 | chown | | | |
| 89 | fchown | | | |
| 90 | utimes | | | |
| 91 | lockf | interdit | S^{e} | stub lockf |
| 92 | geteuid | | | |
| 93 | getgid | | | |
| 94 | getegid | | | |
| 95 | setregig | | | |
| 96 | getgroups | | | |
| 97 | setgroups | | | |
| 98 | truncate | | | |
| 99 | ftruncate | | | |
| 100 | mkcontig | interdit | H | faux |
| 101 | msgctl | destruction interdite si utilisateur non root | H | (uid==0)\| (cmd!=IPC_RMID) |
| 102 | msgget | création interdite si utilisateur non root | H | (uid==0)\| ((flag&IPC_CREAT)== 0) |
| 103 | msgrcv | | | |
| 104 | msgsnd | | | |
| 105 | readv | | | |
| 106 | writev | | | |
| 107 | socket | l'utilisateur appelant doit être root | S | uid==0 |
| 108 | connect | l'utilisateur appelant doit être root | S | uid==0 |
| 109 | bind | l'utilisateur appelant doit être root | S | uid==0 |
| 110 | listen | l'utilisateur appelant doit être root | S | uid==0 |
| 111 | accept | l'utilisateur appelant doit être root | S | uid==0 |
| 112 | shutdown | l'utilisateur appelant doit être root | S | uid==0 |
| 113 | sysi86 | interdit | H | faux |
| 114 | plock | | | |
| 115 | semget | création interdite si utilisateur non root | H | (uid==0)\| ((flag&IPC_CREAT)== 0) |
| 116 | semctl | destruction interdite si utilisateur non root | H | (uid==0) \| (cmd!=IPC_RMID) |
| 117 | semop | | | |
| 118 | shmctl | destruction interdite si utilisateur autre que root | H | (uid==0)\| (cmd!=IPC_RMID) |
| 119 | shmget | création interdite si l'utilisateur autre que root | H | (uid==0) \| ((flag&IPC_CREAT)== 0) |
| 120 | shmat | | | |
| 121 | shmdt | | | |
| 122 | sigpending | | | |
| 123 | waitpid | | | |
| 124 | ptrace | l'utilisateur appelant doit être root | H | uid==0 |
| 125 | send | l'utilisateur appelant doit être root | S | uid==0 |
| 126 | sendto | l'utilisateur appelant doit être root | S | uid==0 |
| 127 | sendmsg | l'utilisateur appelant doit être root | S | uid==0 |
| 128 | recv | l'utilisateur appelant doit être root | S | uid==0 |
| 129 | recvfrom | l'utilisateur appelant doit être root | S | uid==0 |
| 130 | recvmsg | l'utilisateur appelant doit être root | S | uid==0 |
| 131 | setsockopt | l'utilisateur appelant doit être root | S | uid==0 |
| 132 | getsockopt | l'utilisateur appelant doit être root | S | uid==0 |
| 133 | getsockname | l'utilisateur appelant doit être root | S | uid==0 |
| 134 | getpeername | l'utilisateur appelant doit être root | S | uid==0 |
| 135 | nfsmount | l'utilisateur appelant doit être root | S | uid==0 |
| 136 | vmstart | interdit | H | faux |
| 137 | newconsole | | | |
| 138 | st_build | On ne peut créer un nouveau « thread » (bout de programme qui s'exécute de manière autonome) que si le nombre de threads courants du processus est inférieur à une limite et que la somme des piles de threads existants augmentée de celle du thread à créer est inférieure à une limite et que la priorité est inférieure à la priorité maximale donnée pour le processus. Ces limites ne peuvent être spécifiées que par le processus root. | H | threadcnt<maxthread&& totalstack⇐pstacklim&& (uid==0\| newprio ⇐priolim) |
| 139 | st_resume | | | |
| 140 | st_stop | | | |
| 141 | st_join | | | |
| 142 | st_detach | | | |
| 143 | st-exit | | | |
| 144 | _getstid | | | |
| 145 | st_setcancel | | | |
| 146 | st_testcancel | | | |
| 147 | st_cancel | | | |
| 148 | mutex_enter | | | |
| 149 | mutex_exit | | | |
| 150 | cv_wait | | | |
| 151 | cv_signal | | | |
| 152 | cv_broadcast | | | |
| 153 | csem_wait | | | |
| 154 | csem_signal | | | |
| 155 | sigwait | | | |
| 156 | st_sethandle | | | |
| 157 | synch_validate | Un processus ne peut posséder plus d'un nombre maximum objets de synchronisation entre threads. | H | usynchent⇐maxusynch |
| 158 | synch_invalidate | | | |
| 159 | st_setkhandle | | | |
| 160 | st_switch | | | |
| 161 | st_setabstimer | | | |
| 162 | fast_setprio | interdit | S | stub alsys |
| 163 | st_prioresume | interdit | S | stub alsys |
| 164 | st_stopself | interdit | S | stub alsys |
| 165 | syslog | interdit^{f} | | |
| 166 | vatopa | idem 165 | | |
| 167 | statfs | | | |
| 168 | fstatfs | | | |
| 169 | profil | interdit | H | faux |
| 170 | vmtopm | interdit | H | faux |
| 171 | mkshm | interdit | S | stub pshm |
| 172 | shmmap | interdit | S | stub pshm |
| 173 | shmunmap | interdit | S | stub pshm |
| 174 | mkmq | interdit | S | stub pmsg |
| 175 | mqsend | interdit | S | stub pmsg |
| 176 | mqreceive | interdit | S | stub pmsg |
| 177 | mqsetattr | interdit | S | stub pmsg |
| 178 | mqgetattr | interdit | S | stub pmsg |
| 179 | mqpurge | interdit | S | stub pmsg |
| 180 | msgalloc | interdit | S | stub pmsg |
| 181 | msgfree | interdit | S | stub pmsg |
| 182 | mqputevt | interdit | S | stub pmsg |
| 183 | mqgetevt | interdit | S | stub pmsg |
| 184 | yield | | | |
| 185 | setscheduler | La politique d'ordonancement et la priorité ne peuvent être changée, pour la première, ou augmentée, pour la deuxième, que par l'utilisation root. | H | (uid==0)\| ((newalp==cur_alg)&& (newprio⇐priolim)) |
| 186 | getscheduler | | | |
| 187 | setquantum | | | |
| 188 | getquantum | | | |
| 189 | mksem | interdit | S | stub binsem |
| 190 | semifpost | interdit | S | stub binsem |
| 191 | sempost | interdit | S | stub binsem |
| 192 | semifwait | interdit | S | stub binsem |
| 193 | semwait | interdit | S | stub binsem |
| 194 | sigaction | | | |
| 195 | sigsuspend | | | |
| 196 | sigprocmask | | | |
| 197 | ekill | interdit | H | faux |
| 198 | memlk | interdit | S | stub memlk |
| 199 | memunlk | interdit | S | stub memlk |
| 200 | arequest | interdit | S | stub arequest |
| 201 | listio | interdit | S | stubarequest |
| 202 | (aucun)^{g} | interdit | H | faux |
| 203 | await | interdit | S | stub arequest |
| 204 | acancel | interdit | S | stub arequest |
| 205 | make_event_timer | interdit | S | stub evtimer |
| 206 | remove_event_timer | interdit | S | stub evtimer |
| 207 | esigpoll | interdit | H | faux |
| 208 | times | | | |
| 209 | uname | | | |
| 210 | getmsg | interdit | H | faux |
| 211 | putmsg | interdit | H | faux |
| 212 | poil | interdit | H | faux |
| 213 | mqmserver | interdit^{h} | H | faux |
| 214 | setsid | | | |
| 215 | setpgid | | | |
| 216 | (aucun)^{l} | interdit | H | faux |
| 217 | fast_stop | interdit | H | faux |
| 218 | fast_stop_th | interdit | H | faux |
| 219 | fast_stop_ti | interdit | H | faux |
| 220 | fast_resume | interdit | H | faux |
| 221 | fast_stop_pi | interdit | H | faux |
| 222 | fast_stop_pi_ti | interdit | H | faux |
| 223 | fast_switch | interdit | H | faux |
| 224 | fast_cancel_timeout | interdit | H | faux |
| 225 | fast_enable_preemption | interdit | H | faux |
| 226 | fast_info_attack | interdit | H | faux |
| 227 | fast_sem_get | interdit | H | faux |
| 228 | fast_sem_wait | interdit | H | faux |
| 229 | fast_sem_signal | interdit | H | faux |
| 230 | fast_sem_delete | interdit | H | faux |
| 231 | fast_sem_twait | interdit | H | faux |
| 232 | fast_csem_set | interdit | H | faux |
| 233 | fast_csem_wait | interdit | H | faux |
| 234 | fast_csem_signal | interdit | H | faux |
| 235 | sigqueue | | | |
| 236 | seek_n_read | interdit | H | faux |
| 237 | seek_n_write | interdit | H | faux |
| 238 | st_name | interdit | H | faux |
| 239 | fast_sem_open | interdit | H | faux |
| 240 | fast_sem_close | interdit | H | faux |
| 241 | fast_sem_unlink | interdit | H | faux |
| 242 | fast_sem_markdelete | interdit | H | faux |
| 243 | fast_sem_unmarkdelete | interdit | H | faux |
| 244 | shm_open | interdit | H | faux |
| 245 | shm_unlink | interdit | H | faux |
| 246 | mmap | interdit | H | faux |
| 247 | munmap | interdit | H | faux |
| 248 | mprotect | interdit | H | faux |
| 249 | msync | interdit | H | faux |
| 250 | clock_gettime | | | |
| 251 | clock_settime | | | |
| 252 | clock_getres | | | |
| 253 | timer_create | interdit | H | faux |
| 254 | timer_delete | interdit | H | faux |
| 255 | timer_getoverrun | interdit | H | faux |
| 256 | timer_gettime | interdit | H | faux |
| 257 | timer_settime | interdit | H | faux |
| 258 | fdata_sync | | | |
| 259 | (aucun)^{j} | interdit | H | faux |
| 260 | nanosleep | | | |
| 261 | socket_pair | l'utilisateur appelant doit être root | S | uid==0 |
| 262 | nsbrk | | | |
| 263 | sigtimedwait | | | |
| 264 | signotify | interdit | H | faux |
| 265 | name_server | interdit | H | faux |
| 266 | adjtime | | | |
| LEXIQUE | | | | |
| ACARS : « Aircraft Communication Addressing and Reporting System » ou système de présentation et d'adressage de communication système | | | | |
| ADS : « Automatic dependent Surveillance » ou surveillance dépendante automatique | | | | |
| AFN : « ATC (Air Traffic Control) Facility Notification » ou notification de facilité de trafic aérien | | | | |
| AOC : « Airline Operational Communication » ou communication opérationnelle compagnie aérienne | | | | |
| ARINC : « Aeronautical Radio Incorporated » ou norme radio aéronautique | | | | |
| ATIMS : « Air traffic and Information Management System » ou système de gestion d'information et de trafic aérien | | | | |
| ATM : « Air traffic Management » ou gestion de trafic aérien | | | | |
| ATSU : « Air Traffic Service Unit » ou unité de service de trafic air | | | | |
| BITE : « Built in Test Equipment » ou équipement de test intégré | | | | |
| CMC : « Central Maintenance Computer» ou ordinateur de maintenance central | | | | |
| CNS : « Communication Navigation and Surveillance » ou surveillance et navigation de communication | | | | |
| CPDLC : « Controler/Pilot Data Link Communication » ou communication de liaison données contrôleur/pilote | | | | |
| CPU : « Central Process Unit » ou unité centrale de traitement | | | | |
| ECAM : « Electronic Centralized Aircraft Monitoring» ou contrôle avion centralisé électronique | | | | |
| EFIS : « Electronic Flight Instrument System » ou système instrument de vol électronique | | | | |
| FANS : « Future Air Navigation System » ou système de navigation aérien futur | | | | |
| FMS : « Flight Management System » ou système de gestion de vol | | | | |
| FWS : « Flight Warning System » ou système d'avertissement de vol | | | | |
| HFDL : « HF Data Link » ou liaison de données HF | | | | |
| HMI : « Human Machine Interface » ou interface homme-machine | | | | |
| MCDU : « Multipurpose Control and Display Unit » ou unité d'affichage et de contrôle multi-usage | | | | |
| MDDU : « Multipurpose Disk Drive Unit » ou unité de commande de disque multi-usage | | | | |
| OS : « Operating System » ou système d'exploitation | | | | |
| SatCom : « Satellite Communication » ou communication satellite | | | | |
| VDR : « VHF Data Radio » ou radio de données VHF | | | | |

## Revendications

1. Procédé de mise en oeuvre de l'unité de service de trafic air qui gère les liaisons entre certains équipements avion et les moyens de communication sol/bord, et dont le système d'exploitation gère les entrées/sorties, l'utilisation des ressources logicielles et matérielles, l'enchaînement et le cadencement des applications, dans lequel on utilise des mécanismes de découpage de la mémoire, et des mécanismes de découpage de l'unité centrale, caractérisé en ce que l'on filtre les appels au système d'exploitation issus d'applications de type AOC de manière à interdire auxdites applications de perturber le fonctionnement de ladite unité de service de trafic air.

2. Procédé selon la revendication 1, dans lequel le filtrage est réalisé par la méthode HOOK.

3. Procédé selon la revendication 2, dans lequel le filtrage ne laisse passer que les appels système autorisés.

4. Procédé selon la revendication 1, dans lequel un logiciel de contrôle des appels système permet de :
- configurer les filtres dont certaines caractéristiques peuvent être fixées par un processus « super-utilisateur », de l'unité de service de trafic air ;
- filtrer les appels système qui doivent l'être ;
- enregistrer dans une zone spécifique les refus d'exécution d'appels système ;
- fournir, à la demande du processus super-utilisateur de l'unité de service de trafic air, les données stockées sur les rejets d'appels système.
